# FASCICULE DE BREVET EUROPEEN

(11) **EP 0 093 628 B1**
(45) Date de publication et mention de la délivrance du brevet: **04.01.1989**
(21) Numéro de dépôt: 83400665.2
(22) Date de dépôt: 30.03.1983
(51) Int. Cl.: H01R 13/645

(54) **Prise femelle à bornes multiples**
Steckdose mit mehreren Kontaktelementen
Female socket with plural terminals

(30) Priorité: 29.04.1982 ES 511821; 04.05.1982 ES 264939 U
(43) Date de publication de la demande: 09.11.1983
(73) Titulaire: Lozano Rico, Santiago, Alcorcon (Madrid) (ES)
(72) Inventeur: Lozano Rico, Santiago, Alcorcon (Madrid) (ES)
(74) Mandataire: Levy, David

(56) Documents cités:
- CH-A- 396 279
- FR-A- 977 303
- FR-A- 1 331 988
- FR-A- 1 344 601
- GB-A- 947 776
- GB-A- 1 028 963
- US-A- 3 447 036
- US-A- 3 614 711

## Description

La présente invention se réfère, comme l'indique l'énoncé de ce mémoire descriptif, à une série d'améliorations apportées aux systèmes de codification de prises femelles à bornes multiples, destinées non seulement à obtenir une telle codification mettant en rapport chaque prise mâle multiple à la prise femelle correspondante, sinon également à assurer l'impossibilité pratique d'accouplement entre éléments de code différent.

Comme on le sait, il existe sur le marché de multiples appareils et dispositifs électro-mécaniques tels que les relais, compteurs, électrovalves, etc., ainsi que des dispositifs électroniques tels que temporiseurs, détecteurs de niveau, amplificateurs, etc., structurés de telle sorte que leurs bornes d'entrée, de sortie et de contrôle s'associent en configurant une prise mâle multiple pouvant être branchée aux prises femelles appropriées.

Ce qui permet évidement de les remplacer rapidement en cas de panne, ce remplacement pouvant être effectué par un personnel non spécialisé.

Parmi la vaste gamme de possibilités existantes, une disposition universelle adoptée depuis un certain temps est celle qui comprend huit ou onze fiches mâles de configuration cylindrique, de diamètre standardisé, disposées en correspondance avec une surface cylindrique imaginaire, de rayon également standardisé, ces prises mâles étant connues en Espagne sous le nom d"'octales" ou d"'undécales", selon qu'elles comprennent huit ou onze fiches mâles.

Il est évident qu'en correspondance avec de telles prises mâles "octales" ou "undécales", il existe une diversité de prises femelles, de différentes dimensions, matériaux ou confections, dont la constante est de comprendre huit ou onze bornes femelles ou douilles disposées en un cercle de rayon standardisé correspondant à celui de la prise mâle multiple, et dont les douilles sont aptes à recevoir, avec une certain pression, chacune des fiches mâles de la prise multiple.

Logiquement, les douilles de la prise femelle sont connectées au moyen de câbles ou d'autres systèmes à des bornes à vis pour le câblage postérieur des prises femelles, ou encore ces câbles sont soudés directement aux douilles en question.

Quelques appareils utilisant le système de prises mâles à huit ou onze fiches mâles, adoptent un système de connexion également standardisé, de telle sorte que, s'il s'agit de relais par exemple, les bornes de la bobine sont toujours connectées aux mêmes fiches de la prise mâle multiple, comme cela se passe avec les contacts ouverts, les contacts fermés, les contacts commutateurs, etc., en utilisant des diagrammes de connexion universellement acceptés et selon des normes internationales.

Dans le brevet GB-A-947 776, il est décrit une prise de connexion comprenant une partie mâle et une partie femelle dans laquelle sont ménagées une rainure circulaire et une série de fentes séparées, axiales et circonférentielles. Une lame courbe porte en son centre une partie verticale qui est susceptible d'être insérée dans une des fentes pour déterminer la position de la lame. De même, la partie mâle comprend une lame et des fentes et la liaison avec la partie femelle est effectuée en amenant les lames respectives des parties mâle et femelle dans des fentes opposées.

Dans le brevet US-A-3 614 711, il est décrit une prise femelle pourvue de réceptacles et d'une languette, une prise mâle comportant des fiches et une cale susceptible d'être insérée dans une des rainures de la prise femelle. Outre le code déterminé par les fiches et les réceptacles, un code complémentaire peut être obtenu par un positionnement correct de la cale dans une desdites rainures et par son enfichage dans un logement qui peut être amené en coïncidence avec une desdites rainures.

Cela dit, en vue d'établir un point de référence permettant le parfait accouplement de la prise mâle multiple à la prise femelle correspondante, ces prises mâles sont pourvues d'une saillie centrale ayant la forme d'un cylindre doté d'une clavette, alors que les prises femelles présentent, en correspondance avec la structure antérieure, un logement cylindrique et une rainure ou encoche sur l'une de ses génératrices pour recevoir ladite clavette. De cette façon, et grâce à l'ensemble clavette-rainure, l'appareil porteur de la prise mâle multiple ne peut s'adapter à la prise femelle que dans une position déterminée.

Les fiches de la prise mâle sont énumérées dans le sens des aiguilles d'une montre, en partant de la clavette, de un à huit ou de un à onze selon le cas, et les douilles ou fiches femelles de la prise femelle sont énumérées de la même façon, ainsi que les bornes d'utilisation connectées à ces douilles. De cette façon l'usager sait que lorsqu'il connecte un câble aux bornes 2 et 10 de la prise femelle, cette connexion se poursuit, par l'intermédiaire du contact fiche femelle-fiche mâle, jusqu'aux bornes de la bobine du relais. Les systèmes de connexion des fiches mâles des prises mâles, qui sont standardisés dans le cas de relais, suivent également des critères très standardisés dans le cas de temporiseurs et autres dispositifs électroniques.

L'avantage de cette standardisation est évident. L'entretien d'un tableau électrique comprenant des éléments femelles récepteurs de fiches mâles au nombre de huit ou onze est simple, dans la mesure où ces éléments peuvent être remplacés par des éléments équivalents bien que fabriqués par des marques distinctes. La clavette de la prise mâle et la rainure de la prise femelle garantissent la position correcte de branchement, ainsi qu le fait que les connexions internes de l'élément correspondent aux connexions internes de la prise femelle.

Cela dit, ce système standardisé de codification, qui est théoriquement correct, est insuffisant et présente des problèmes dans la pratique du montage et de l'entretien des équipements électriques, en permettant des erreurs qui sont parfois à l'origine de pannes secondaires importantes, ou qui entravent le fonctionnement normal de l'équipement en question.

Dans le cas concret de relais électro-mécaniques, l'on sait qu'il existe une grande variété de bobinages, pour courant alternatif et continu, avec des résistances ohmiques et un nombre de spires différentes. Il y a également des relais présentant différents types de contacts, aussi bien en ce qui concerne les dimensions que le type de matériau, et différentes conditions de travail, de telle sorte que deux relais ayant la même prise mâle et le même aspect externe, peuvent être totalement différents pour ce qui est de leur comportement électrique.

Il ne fait aucun doute que si l'on connecte un relais dont la bobine est conçue pour travailler en courant alternatif de 24 volts à une prise femelle dont les bornes ont une tension de 220 volts, le résultat est une bobine grillée et le relais détruit. De la même façon, si l'on branche un relais de courant alternatif embobiné pour travailler à 220 volts à une prise femelle dont les bornes correspondant à la bobine sont de 220 volts en courant continu, le relais s'échauffe exagérément, travaille de façon anormale et finit par s'endommager.

Sans aller jusque là, il est fréquent d'observer dans la pratique des erreurs qui, sans impliquer la destruction immédiate du relais, peuvent être à l'origine d'anomalies aux conséquences graves pour l'équipement. Un relais dont la bobine est conçue pour un travail à 24 volts peut, par exemple, être réglé de telle sorte que la tension d'opération soit de 13 volts, le voltage de rétention de 5 volts et le temps d'opération de 10 millisecondes. En cas de panne, si ce relais est remplacé par un autre dont la bobine est également marquée comme étant de 24 volts, mais avec des réglages différents, rien n'empêche que ce second relais soit branché à la prise femelle du premier, mais il est évident que ne se donneront pas les mêmes conditions de travail. Le relais fonctionnera à un voltage différent, avec des temps différents, de telle sorte qu'il est facile que se produise une anomalie intermittente dans l'équipement requérant une révision coûteuse.

Théoriquement, ces cas ne devraient pas se produire dans la mesure où le fabricant, également en théorie, devrait marquer sur le relais des indications suffisantes en permettant l'identification; mais, outre le fait que cette condition n'est pas toujours respectée, même dans la production standard les données marquées sur le relais par le fabricant ne sont pas suffisantes pour permettre de connaître les réglages spéciaux ou le type de contacts du relais. Et, même dans le cas où ces indications existent, il est très facile que, lors de l'entretien d'un équipement électrique, un ouvrier confonde deux relais dont les bobines sont de la même marque et le numéro de contact est le même, mais dont les prescriptions de travail sont différentes.

Ce qui vient d'être décrit en l'appliquant au cas de relais électro-mécaniques, est également applicable, avec des risques encore plus graves, au cas de dispositifs électroniques terminant en une prise mâle à huit ou onze fiches. La plus petite erreur en ce qui concerne le voltage appliqué ou l'application d'un voltage à des fiches mâles ne correspondant pas, peut occasionner l'immédiate destruction des semi-conducteurs ou tout autre élément du circuit électronique en question.

C'est là précisément le problème que l'on prétend résoudre avec l'objet de la présente invention, celle-ci consistant en une série d'amélioration des systèmes de codification évitant les erreurs précitées, sans contrevenir aucune des normes standards déjà établies.

L'invention concerne une prise femelle présentant les caractéristiques énoncés dans la revendication 1.

Ainsi, la codification proprement dite est réalisée d'une part grâce à la coopération de deux pièces complémentaires, l'une destinée à être fixée à la prise femelle et l'autre à la prise mâle multiple, et, d'autre part, au positionnement relatif des logements et des douilles, de telle sorte que ce n'est que lorsque ces deux pièces sont complémentaires que l'on peut installer le mécanisme en question sur ladite prise femelle, alors qu'en toute autre circonstance cela s'avère impossible, même si les deux éléments sont pourvus du même nombre de fiches mâles et femelles et dans la même disposition.

D'autres caractéristiques sont définies dans les revendications 2 à 6.

C'est ainsi que les pièces complémentaires peuvent être constituées, par exemple, par une petite tige s'accouplant dans l'un des logements complémentaires de la fiche femelle, alors que l'on adapte à la prise mâle multiple un disque en matériau isolant, de préférence pourvu de trous pour l'accouplement aux fiches mâles de cette prise multiple, ce disque comprenant en outre d'autres fiches, également en matériau isolant, destinées à s'enclencher dans les logements complémentaires de la prise femelle, ce nombre de fiches mâles étant égal au nombre de fiches mâles de connection réelles de la prise multiple moins une.

Ce disque peut évidemment être monté sur la prise multiple mâle dans différentes positions, en correspondance avec le nombre de fiches mâles de connexion existant sur cette dernière, tandis que la première pièce, associée à la prise femelle, peut églaement occuper différentes positions sur cette dernière coïncidant concrètement en nombre avec celui des logements complémentaires, qui coïncide lui-même, comme on l'a vu plus haut, avec celui des douilles de connexion.

Dans ces conditions, l'on établit une codification double, d'un côté celle déterminée par la propre prise multiple mâle et les douilles femelles complémentaires de la prise femelle, assistées par le logement de clavette conventionnel, et d'un autre côté une codification déterminée par la position des deux pièces complémentaires dernièrement citées, par rapport à la prise mâle multiple et à la prise femelle, déterminant qu'une prise mâle ne peut être accouplée à une prise femelle que lorsque leur codification coïncide, ce qui vient résoudre le problème d'éventuelles erreurs auxquelles nous avons fait allusion plus haut.

Il est évident qu'une prise mâle ne pourra être adaptée à une prise femelle qui si la clavette se trouve en position correcte et que, d'autre part, cet accouplement ne pourra être réalisé que si l'espace vide correspondant à la pièce complémentaire de la prise mâle multiple coïncide avec l'espace occupé par la pièce associée à la prise femelle, ou vice-versa dans la mesure où cette structuration peut être effectuée également en sens inverse.

En guise de complément de la structure décrite, la prise femelle proposée par l'invention a toutes ses bornes de connexion logées dans des cavités où elles se trouvent parfaitement protégées contre tous éventuels contacts occasionnels, et en outre, leur disposition en ligne faisant qu'elles se trouvent parfaitement isolées les unes des autres, toute possibilité de court-circuit est pratiquement nulle. D'autre part, compte tenu de cette disposition en ligne des bornes, la longueur du câble devant pénétrer dans la prise femelle est absolument identique dans tous les cas, ce qui en facilite également le câblage. En outre, les numéros d'identification des diverses bornes sont également disposés en ligne, ce qui en rend également la lecture particulièrement commode, phénomène particulièrement intéressant lorsqu'il existe diverses prises femelles montées sur un support commun et adossées les unes aux autres.

L'on a également prévu que la propre prise femelle soit dotée d'un système d'identification la distinguant des autres prises femelles se trouvant sur la même installation, système d'identification dans lequel il existe deux zones, l'une à base de pièces numérotées enchâssables dans le propre corps de la prise femelle, l'autre à base de petites bandes porteuses d'un texte quelconque et dûment protégées par une plaque de plastique transparent fixée du côté frontal de la prise femelle.

Une autre caractéristique de la prise femelle proposée par l'invention est constituée par le fait que, coïncidant avec chacune des ses bornes de connexion, ou ce qui revient au même, avec chacune des bornes femelles ou douilles, il existe de petits trous aménageant des accès pour une pointe d'essai d'un appareil de mesure, vers les bornes correspondantes, avec la particularité de ce que cette pointe d'essai demeure fixée dans ces trous et maintient ainsi la situation de contact, laissant ainsi libres les mains de l'opérateur pour tout autre type de manipulations nécessaires pour les opérations de vérification devant être réalisées.

Pour compléter la description que l'on va réaliser, et en vue de permettre une plus grande compréhension des caractéristiques de l'invention, l'on annexe au présent mémoire descriptif, en tant que partie intégrante de celui-ci, un jeu de dessins où, à titre purement illustratif et non limitatif, l'on a représenté ce qui suit:
la figure 1 représente une vue en plan d'une prise femelle à douilles multiples pourvue d'un système de codification conformément aux améliorations que constitue l'objet de la présente invention.
La figure 2 représente une vue en perspective de la même prise femelle face à laquelle se trouve la prise mâle correspondante, multiple, avec, en situation intermédiaire, les pièces complémen- tairés destinées à être fixées sur la prise mâle et la prise femelle et qui déterminent la codification proprement dite.
La figure 3 montre une représentation similaire à celle de la figure 2, sur laquelle varie légèrement la configuration des pièces complémentaires codificatrices.
La figure 4 montre finalement une autre solution constructive pour de telles pièces codificatrices complémentaires.

A la vue de ces figures, l'on peut observer que, conformément aux améliorations préconisées, une prise femelle 1 comprendra, entre son alignement circulaire de logements 2-correspondant aux douilles réceptrices des fiches mâles 3 de la prise multiple mâle 4-et son orifice central 5-avec sa rainure 6 correspondante pour recevoir l'appendice cylindrique 7 de la prise multiple mâle 4, appendice doté d'une clavette 8- une pluralité de logements complémentaires 9 coïncidant de préférence en nombre avec celui des douilles 2, qui seront également déterminés de préférence par des séparations-cloisons radiales 10 reliant un anneau intérieur 11 constituant et délimitant le propre orifice axial 5, et le corps sur lequel sont ménagés les logements des douilles.

Conformément à la structure décrite jusqu'ici pour une prise femelle dotée des améliorations préconisées par l'invention, il est évident que l'on peut lui accoupler sans aucun problème une prise multiple mâle conventionnelle sans aucun type de codification complémentaire.

Cela dit, pour renforcer cette codification, comme c'est le but de l'objet de l'invention, à la structuration spéciâle de la prise femelle 1 au moyen desdits logements complémentaires 9, collaborent deux pièces auxiliaires 12 et 13 que l'on peut observer en détail sur la figure 2.

La pièce 12 constitue une cale destinée à s'enclencher dans l'un quelconque des logements 9 de la prise femelle, alors que la pièce 13 est configurée par un disque ayant la même référence 13, pourvu de trous 14, devant être fixé à la propre prise multiple mâle 4, concrètement aux fiches mâles 3 de celle-ci, ce disque ou anneau 13 ayant une prolongation cylindrique creuse 15, dont le diamètre coïncide avec celui de l'alignement circulaire des logements 9, cette projection cylindrique présentant une extrémité libre crénelée, de telle sorte que chacun des créneaux 16 ainsi déterminés puisse pénétrer dans un des logements 9 de la prise femelle, l'un des créneaux manquant laissant place à une large découpure intégrale 17 ou rainure qui, -en position correcte de montage entre la prise multiple mâle et la prise femelle, conformément à la codification prévue- se trouve en face de la cale 12 associée à la prise femelle alors que, dans toute autre position d'accouplement de la prise mâle et de la prise femelle, l'un des créneaux 16 viendra buter contre la cale 12 et rendra impossible tout accouplement entre ces éléments, ce qui permettra à l'opérateur de se rendre compte que l'élément ou dispositif 18 associé à la prise mâle 4, conformément à la codification préalablement établie sur la prise femelle, n'est pas celui qui convient.

Cette codification peut être réalisée au moyen de pièces complémentaires légèrement différentes de celles représentées sur la figure 2, et à cet égard et conformément à la représentation de la figure 3, la cale 12 peut conserver la même configuration que dans le cas précédent, mais le disque 13, au lieu de comprendre une projection cylindrique et creuse 15 comme précédemment, comprend une série de fiches 16' correspondant aux créneaux 16 précités, qui correspondaient eux-mêmes aux logements complémentaires 9 de la prise femelle, l'une de ces fiches 16' étant absente et laissant place à la découpure intégrale ou rainure 17 du cas antérieur.

Comme nous l'avons dit plus haut, l'on peut procéder de façon inverse, comme illustré sur la figure 4 par exemple, sur laquelle le disque 13 est solidaire d'une seule fiche 19, alors que tous les logements 9 de la prise femelle sont pénétrés par un anneau crénelé 20, à l'exception de l'un d'entre eux, ledit anneau 20 présentant une ouverture 21 laissant libre l'un de ces logements 9; soit précisément le seul auquel aura accès la fiche isolante 19 de la pièce complémentaire également isolante 13.

Conformément à ce qui précède, et dans l'exemple d'application pratique correspondant à l'installation de relais, si sur une prise femelle 1, du type représenté par exemple sur la figure 2, vient s'introduire par exemple la cale complémentaire 12 dans son logement complémentaire 9 correspondant à la borne femelle ou douille 2, l'on ne pourra installer sur cette prise femelle qu'un relais dont la prise multiple mâle comprenne un disque 13 positionné de telle sorte que la découpure intégrale ou rainure 17 de sa projection cylindrique 15 se trouve en face de ladite cale 12, ledit relais s'ajustant parfaitement aux exigences de cette prise femelle et, conformément à la codification établie, une erreur de la part de l'opérateur en ce qui concerne le choix du relais impliquera l'impossibilité d'accouplement de celui-ci à cette prise femelle et révèlera l'erreur en question.

Comme complément de la structure décrite, le corps 1 de la prise femelle présente ses bornes de connexion disposées en deux alignements transversaux et extrêmes, en correspondance avec les logements de référence 22 sur les figures, logements parfaitement indépendants les uns des autres grâce à des cloisons 23 qui éliminent toute possibilité de court-circuit entre les câbles devant accéder à ces bornes, accès se réalisant précisément par les ouvertures 24 ménagées entre chaque paire de cloisons 23.

De cette façon, tous les câbles doivent pénétrer dans le corps 1 d'une même longueur et il s'établit à l'intérieur de ce corps une limite de pénétration de ceux-ci, ce qui fait que la gaine isolante de ces câbles peut être éliminée en un secteur extrême parfaitement concrétisé et qu'une fois ces câbles accouplés aux bornes respectives, ceux-ci émergeront de la prise femelle parfaitement protégés par leur gaine, tandis que les vis 25 de serrage correspondant à ces bornes se trouvent dans les logements 22, à une certaine distance de l'embouchure de ceux-ci, ce qui rend leur éventuel contact pratiquement impossible.

D'autre part, de la même façon que les bornes se trouvent alignées transversalement, conformément à la disposition des logements 22, les numéros d'identification 26 de ces bornes sont également disposés transversalement et en ligne, ce qui en rend la lecture commode, surtout lorsqu'il y a plusieurs prises femelles montées les unes à côté des autres.

La prise femelle faisant l'objet de l'invention est pourvue d'un système d'identification propre, système qui en plus est double. Sur un côté de sa face frontale se trouvent des logements 27 dans lesquels peuvent être encastrées des pièces numérotées en plastique, commerciales, qui s'emboîtent en exerçant une pression et qui comprennent des graphismes consistant en des numéros ou des lettres qui, dûment combinés, permettent l'identification recherchée de la prise femelle en question. Un second aspect de ce système d'identification consiste en une carte 28 recouverte d'une plaque en plastique transparente, qui est fixée sur la face frontale du corps 1 au moyen de deux chevilles extrêmes 29 s'y trouvant et que l'on peut voir en détail sur la figure 1, par simple pression, de même que dans la zone symétrique de la face frontale du corps, sur cette même figure 1.

Il est évident que cette carte ou étiquette 28 peut porter quelque code que ce soit permettant d'identifier la prise femelle dans l'ensemble des composantes formant l'équipement électrique d'une installation.

Finalement, en correspondance avec chacune des bornes de connexion 25 et indépendamment des logements 22 où celles-ci s'établissent, et qui à leur tour déterminent des accès pour le tournevis ou l'outil de serrage approprié, il y a de petits trous 30 ménageant également des accès vers les bornes en question et permettant l'introduction d'une pointe d'essai d'un appareil de mesure, à l'occasion d'éventuels contrôles de l'équipement électrique et de son entretien. Ces trous 30 ont pour finalité concrète et spécifique, celle de s'adapter quant à leurs dimensions aux pointes d'essai de telle sorte que celles-ci se maintiennent en position de contact str les bornes de façon stable, en laissant libres les mains de l'opérateur, ce qui implique un avantage considérable du point de vue pratique par rapport aux prises femelles conventionnelles où les pointes d'essai doivent être adaptées aux propres vis 25, ce qui faitque l'ouvrier doive maintenir ces pointes dans une main de façon permanente car, en cas contraire, la connexion serait interrompue.

Conformément à tout ce qui précède, il est évident qu'au moyen du système de codification pour prises femelles préconisé par l'invention, l'on obtient non seulement une parfaite identification de ces prises femelles sur l'installation où elles se trouvent accouplées, sinon qu'il s'avère absolument impossible d'accoupler à une prise femelle déterminée un relais de caractéristiques distinctes de celles prévues, si la prise femelle et le relais ont été codifiés comme l'on vient de l'expliquer.

## Revendications

1. Prise femelle (1) à bornes multiples du type de celles présentant, par exemple, une pluralité de logements ou douilles (2) disposés en un alignement circulaire coïncidant diamétralement avec un alignement circulaire des fiches (3) d'une prise multiple mâle (4) destinée à s'imbriquer dans ladite prise femelle, prises sur lesquelles il existe une première phase de codification établie par une projection (7) axiale et cylindrique pourvue d'une clavette (8) coïncidant avec le centre de la prise multiple mâle, destinées à s'emboîter respectivement dans un orifice complémentaire (5) et dans une rainure (6) de la prise femelle, en établissant ainsi un positionnement relatif unique entre les deux éléments qui définit une correspondance de bornes pour ceux-ci, un code complémentaire étant obtenu au moyen d'une cale (12) susceptible d'être introduite dans un des logements (9) correspondants de la prise femelle, la prise mâle (4) étant pourvue d'un organe (13) complémentaire de la cale (12), caractérisée en ce que les logements (9) sont ménagés autour de l'orifice complémentaire (5) de la prise femelle, entre ledit orifice et les douilles (2) recevant les fiches (3) de la prise mâle (4), le nombre desdits logements de code complémentaire étant sensiblement égal à celui des douilles, de manière à déterminer un positionnement et un accouplement uniques entre la prise femelle et la prise mâle.

2. Prise femelle à bornes multiples, selon la première revendication, caractérisée en ce que dans l'un des logements complémentaires (9) de la prise femelle (1) vient se loger une cale (12) d'obturation de celui-ci, tandis que l'on associe à la prise multiple mâle un disque (13) pourvu de trous en correspondance numérique, dimensionnelle ou positionnelle avec les fiches mâles (3) de celle-ci auxquelles ils doivent s'adapter, ce disque (13) étant de nature isolante et se projetant intérieurement en un corps cylindrique et creux (15), dont le diamètre coïncide avec celui de l'alignement circulaire des logements complémentaires (9) de la prise femelle (1), le corps cylindrique (15) en question présentant un bord libre crénelé dont les créneaux (16) sont destinés à pénétrer dans les logements complémentaires (9) de la prise femelle, avec la particularité que ce corps cylindrique creux (15) est dépourvu d'un de ces créneaux et présente à la place une découpure intégrale (17) ou rainure qui, conformément à la codification recherchée, se trouve en face de la cale (12) associée à la prise femelle (1) lorsque la prise multiple mâle (4) est celle qui correspond à la prise femelle (1) en question.

3. Prise femelle à bornes multiples, selon les revendications précédentes, caractérisée en ce que le disque (13) de nature isolante destiné à se fixer aux fiches (3) de connexion de la prise multiple mâle (4) présente, en remplacement du corps cylindrique creux (15) précité, une pluralité de fiches (16') également isolantes et disposées en correspondance avec les logements complémentaires (9) de la prise femelle, le nombre de ces fiches (16') étant égal à N-1, N étant le nombre de logements complémentaires (9) de la prise femelle (1), de telle sorte que pour l'accouplement d'une prise multiple mâle (4) à la prise femelle (1) correspondante, conformément à la codification prévue, la zone du disque isolant (13) associé à la prise multiple mâle (4) dépourvu de fiches (16') se trouvera en face du logement complémentaire (9) de la prise femelle (1) où se trouve accouplée la cale d'obturation (12).

4. Prise femelle à bornes multiples du type comportant une pluralité de logements ou douilles (2) disposés en un alignement circulaire coïncidant diamétralement avec un alignement circulaire des fiches (3) d'une prise mâle (4) destinée à s'imbriquer dans ladite prise femelle, prises sur lesquelles il existe une première phase de codification établie par une projection (7) axiale et cylindrique pourvue d'une clavette (8) coïncidant avec le centre de la prise mâle, destinées à s'emboiter respectivement dans un orifice complémentaire (5) et dans une rainure (6) de la prise femelle, en établissant ainsi un positionnement relatif unique entre les deux éléments qui définit une correspondance de bornes pour ceux-ci, un code complémentaire étant obtenu au moyen d'une fiche (19) susceptible d'être introduite dans un des logements (9) correspondant de la prise femelle, caractérisée en ce que les logements (9) sont ménagés autour de l'orifice complémentaire (5) de la prise femelle, entre ledit orifice et les douilles (2) recevant les fiches (3) de la prise mâle (4), le nombre desdits logements de code (9) complémentaire étant sensiblement égal à celui des douilles, de manière à déterminer un positionnement et un accouplement uniques entre la prise femelle et la prise mâle et en ce qu'un anneau (20) crénelé et ouvert est associé à la prisefemelle dont il obture tous les logements complémentaires (9) moins un, alors qu'à la prise multiple mâle correspondant au mécanisme destiné à être accouplé à ladite prise femelle, est associé un disque (13) pourvu de ladite fiche unique (19) qui, en situation correcte du montage de. la prise mâle (4) par rapport à la prise femelle (1), selon la codification prévue, se trouve en face du logement complémentaire vide (9) de la prise femelle (1).

5. Prise femelle à bornes multiples, selon les revendications 1 ou 4, caractérisée en ce que les bornes (25) sont logées à l'intérieur de cavités (22) indépendantes les unes des autres et séparées au moyen de cloisons (23) longitudinales s'étendant jusqu'à la propre paroi latérale du corps et par. lesquelles ont accès à celui-ci les câbles de connexion, les numéros d'identification (26) des diverses douilles femelles (2), et partant, des diverses bornes (25), se trouvant également alfgnés transversalement, en correspondance avec les propres alignements déterminés par les cavités (22) précitées de ces bornes (25).

6. Prise femelle à bornes multiples, selon les revendications 1 ou 4, caractérisée en ce qu'également, en correspondance avec les diverses cavités (22) correspondant aux différentes bornes (25), il existe des trous (30) indépendants des cavités (22) en question et ménageant des accès vers les bornes (25) de connexion en vue de l'éventuelle introduction d'une pointe d'essai d'un appareil de mesure, avec la particularité de ce que ces trous (30) ont de telles dimensions qu'ils sont capables de retenir en situation de contact cette pointe d'essai.

## Patentansprüche

1. Steckdose (1) mit Vielfachklemmen des Typs, der beispielsweise eine Vielzahl von Aufnahmen oder Buchsen (2) zeigt, welche in einer kreisförmigen Ausrichtung angeordnet sind, welche diametral mit einer kreisförmigen Ausrichtung von Stiften (3) eines Vielfachsteckers (4) zusammenfallen, die dazu bestimmt ist, in die Steckdose einzugreifen, wobei auf den Steckvorrichtungen eine erste Kodifikationsphase besteht, die durch einen axialen und zylindrischen Vorsprung (7) gebildet ist, der mit einem Keil (8) versehen ist, der mit dem Mittelpunkt des Vielfachsteckers zusammenfällt, die dazu bestimmt sind, in einer komplementären Öffnung (5) bzw. einer Rille (6) der Steckdose ineinander zugreifen, um so eine eindeutige relative Positionierung zwischen den beiden Elementen zu schaffen, die in Verhältnis der Klemmen zu diesen definiert, wobei ein komplementärer Kode mittels einer Einlage (12) erhalten wird, die in der Lage ist, in eine der entsprechenden Aufnahmen (9) der Steckdose eingeführt zu werden, und der Stecker (4) mit einem zu der Einlage (12) komplementären Organ (13) versehen ist, dadurch gekennzeichnet, daß die Aufnahmen (9) um die komplementäre Öffnung (5) der Steckdose herum eingerichtet sind, und zwar zwischen der Öffnung und den Buchsen (2), welche die Stifte (3) des Steckers (4) aufnhemen, wobei die Anzahl der Aufnahmen -des komplementären Codes praktisch gleich der Anzahl der Buchsen ist, so daß eine eindeutige Positionierung und Kupplung zwischen der Steckdose und dem Stecker bestimmt ist.

2. Steckdose mit Vielfachklemmen, gemäß Anspruch 1, dadurch gekennzeichnet, daß in einer der komplementären Aufnahmen (9) der Steckdose (1) eine Einlage (12) zum Abdichten dieser aufgenommen ist, während man mit dem Vielfachstecker eine Scheibe (13) verbindet, die mit Löchern in numerischer, dimensionsmäßiger und positionsgemäßer Entsprechung mit den Stecker-Stiften (3) von diesem versehen ist, an welche sie sich anpassen müssen, wobei die Scheibe (13) von isolierender Natur ist und nach Innen in einem zylindrischen und hohlen Körper (15) vorspringt, dessen Durchmesser mit dem der kreisförmigen Ausrichtung der komplementären Aufnahme (9) der Steckdose (1) zusammenfällt, wobei der betreffende zylindrische Körper (15) einen freien gezackten Rand zeigt, dessen Zacken (16) dazu bestimmt sind, in die komplementären Aufnahmen (9) der Steckdose einzudringen, mit der Besonderheit, daß dem zylindrischen hohlen Körper (15) eine der Zacken fehlt und er anstelle dessen einen ganzen Einschnitt (17) oder Rille zeigt, der entsprechend der gesuchten Kodifikation sich gegenüber der Einlage (12) befindet, die mit der Steckdose (1) verbunden ist, wenn der Vielfachstecker (4) derjenige ist, der der betreffenden Steckdose (1) entspricht.

3. Steckdose mit Vielfachklemmen, gemäß den vorhergehenden Ansprüchen, dadurch gekennzeichnet, daß die Scheibe (13) von isolierender Natur ist, die dazu bestimmt ist, an den Verbindungsstiften (3) des Vielfachsteckers (4) befestigt zu sein, und im Austausch mit dem gennanten^{*} zylindrischen hohlen Körper (15) eine Vielzahl von Stiften (16') zeigt, die gleichermaßen isolierend sind und entsprechend den komplementären Aufnahmen (9) der Steckdose angeordnet sind, wobei die Anzahl dieser Stiften (16') gleich N-1 ist, wobei N die Anzahl der komplementären Aufnahmen (9) der Steckdose (1) ist, wobei für die Kupplung eines Vielfachsteckers (4) an der entsprechenden Steckdose (1) entsprechend der vorgesehenen Kodifikation die Zone der Isolierscheibe (13), die mit dem Vielfachstecker (4) ohne Stift (16') verbunden ist, sich gegenüber der komplementären Aufnahme (9) der Steckdose (1) befindet, oder sich an die Dichteinlager (12) gekoppelt befindet.

4. Steckdose mit Vielfachklemmen des Typs, der eine Vielzahl von Aufnahmen oder Buchsen (2) aufweist, die in einer kreisförmigen Ausrich- . tung angeordnet sind, welche diametral mit einer kreisförmigen Ausrichtung der Stifte (3) eines Steckers (4) zusammenfällt, der dazu bestimmt ist, in die Steckdose einzugreifen, wobei auf den Steckvorrichtungen eine erste Codifikationsphase besteht, die durch einen axialen und zylindrischen Vorsprung (7) gebildet wird, der mit einem Keil (8) versehen ist, welcher mit dem Mittelpunkt des Steckers zusammenfällt, die dazu bestimmt sind, in einer komplementären Öffnung (5) bzw. in einer Rille (6) der Steckdose ineinander zugreifen, wobei so eine eindeutige relative Positionierung zwischen den beiden Elementen geschaffen wird, die eine Entsprechung der Klemmen für diese definiert, wobei ein komplementärer Code mittels eines Stiftes (19) erhalten wird, der dazu vorgesehen ist, in eine der Aufnahmen (9) entsprechend der Steckdose eingeführt zu werden, dadurch gekennzeichnet, daß die Aufnahmen (9) um die komplementäre Öffnung (5) der Steckdose herum eingerichtet sind, und zwar zwischen der Öffnung und den Buchsen (2), die die Stifte (3) des Stekkers (4) aufnehmen, wobei die Anzahl der Aufnahmen des komplementären Codes (9) praktisch gleich der Anzahl der Buchsen ist, so daß eine eindeutige Positionierung und Kupplung zwischen der Steckdose und dem Stecker bestimmt ist, und daß ein gezackter und offener Ring (20) mit der Steckdose verbunden ist, deren komplementäre Aufnahmen (9) alle außer einer abdichtet während der Vielfachstecker entsprechend dem Mechanismus, dazu bestimmt, mit der Steckdose gekoppelt zu sein, mit einer Scheibe (13) verbunden ist, die mit dem einzigen Stift (19) versehen ist, der sich in der korrekten Montageposition des Steckers (4) bezüglich der Steckdose (1) gemäß der vorgesehenen Kodifikation gegenüber der leeren komplementären Aufnahme (9) der Steckdose (1) befindet.

5. Steckdose mit Vielfachklemmen, gemäß Ansprüchen 1 bis 4, dadurch gekennzeichnet, daß die Klemmen (25) im Inneren von Höhlungen (2) eingerichtet sind, die von einander unabhängig sind und mittels längs gerichteter Scheidewände (23) getrennt sind, welche sich bis zu der geeigneten Seitenwand des Körpers erstrecken und über welche die Verbindungskabel zu diesem Zugang haben, wobei die Identifikationsnummern (26) der verschiedenen Steckdosen (2) ausgehend von den verschiedenen Klemmen (25) sich gleichermaßen quer ausgerichtet befinden, und zwar entsprechend den geeigneten Ausrichtungen, die durch die genannten Höhlungen (22) dieser Klemmen (25) bestimmt sind.

6. Steckdose mit Vielfachklemmen, gemäß Ansprüchen 1 bis 4, dadurch gekennzeichnet, daß in gleicherweise entsprechend den verschiedenen Höhlungen (22), die verschiedenen Klemmen (25) entsprechen, Löcher (30) bestehen, die von den betreffenden Höhlungen (22) unabhängig sind und Zugänge zu den Verbindungsklemmen (25) einrichten im Hinblick auf eine mögliche Einführung einer Prüfspitze einer Meßvorrichtung, mit der Besonderheit, daß die Löcher (30) solche Abmessungen haben, daß sie in der Lage sind, in der Kontaktposition die Prüfspitze zurückzuhalten.

## Claims

1. Female connector plug (1) having multiple terminals of the type of those which possess, for example, a plurality of seatings or sockets (2) disposed in a circular arrangement coinciding diametrally with a circular arrangement of the pins (3) of a multiple male connector plug (4) intended for engaging into said female plug, on which plugs there exists a first codification phase determined by a cylindrical, axial projection (7) equipped with a spline (8) coinciding with the centre of the multiple male plug, the projection and the spline being intended for engaging respectively into a complementary orifice (5) and into a groove (6) of the female plug, thus establishing a unique relative positioning between the two elements which defines a correspondence of terminals for them, a complementary code being obtained by means of a key (12) adapted to be introduced into one of the corresponding seatings (9) of the female plug, the male plug (4) being provided with a member (13) complementary to the key (12), characterized in that the seatings (9) are formed around the complementary orifice (5) of the female plug, between said orifice and the sockets (2) which receive the pins (3) of the male plug (4), the number of said complementary code seatings being substantially equal to that of the sockets, in such a manner as to determine a unique positioning and unique coupling between the female plug and the male plug.

2. Female connector plug having multiple terminals according to claim 1, characterized in that into one of the complementary seatings (9) of the female plug (1) there becomes seated a key (12) for obturating this seating, while there is associated with the multiple male plug a disc (13) equipped with holes in numerical, dimensional or positional correspondence with the male pins (3) of this plug, to which they must adapt, this disc (13) being of an insulating character and projecting internally as a hollow, cylindrical body (15), the diameter of which coincides with that of the circular arrangement of the complementary seatings (9) of the female plug (1), the cylindrical body (15) in question possessing a crenellated free edge, the crenellations (16) of which are intended for penetrating into the complementary seatings (9) of the female plug, with the special feature that the hollow cylindrical body (15) is deprived of one of these crenellations and possesses at this position an integral cut-out (17) or groove which, in conformity with the desired codification, is situated opposite the key (12) associated with the female plug (1) when the multiple male plug (4) is that which corresponds to the female plug (1) in question.

3. Female connector plug having multiple terminals according to the preceding claims, characterized in that the disc (13) of insulating character, intended to be fixed on the connecting pins (3) of the multiple male plug (4), possesses, instead of the aforementioned hollow cylindrical body (15), a plurality of pins (16'), also insulating and disposed in correspondence with the complementary seatings (9) of the female plug, the number of these pins (16') being equal to N-1, where N is the number of complementary seatings (9) of the female plug (1), such that, for the coupling of a multiple male plug (4) to the corresponding female plug (1), in conformity with the intended codification, the zone of the insulating disc (13) associated with the multiple male plug (4) which has no pins (16') will be situated opposite the complementary seating (9) of the female plug (1), where the obturating key (12) is coupled.

4. Female connector plug having multiple terminals of the type comprising a plurality of seatings or sockets (2), disposed in a circular arrangement coinciding diametrally with a circular arrangement of the pins (3) of a male connector plug (4) intended for engaging into said female plug, on which plugs there exists a first codification phase determined by a cylindrical, axial projection (7) equipped with a spline (8) coinciding with the centre of the male plug, the projection and the spline being intended for engaging respectively into a complementary orifice (5) and into a groove (6) of the female plug, thus establishing a unique relative positioning between the two elements which defines a correspondence of terminals for them, a complementary code being obtained by means of a pin (19), adapted to be introduced into one of the corresponding seatings (9) of the female plug, characterized in that the seatings (9) are formed around the complementary orifice (5) of the female plug, between said orifice and the sockets (2) which receive the pins (3) of the male plug (4), the number of said complementary code seatings (9) being substantially equal to that of the sockets, in such a manner as to determine a unique positioning and unique coupling between the female plug and the male plug, and in that an open, crenellated ring (20) is associated with the female plug, of which it obturates all the complementary seatings (9) except for one, while a disc (13), equipped with said unique pin (19), is associated with the multiple male plug corresponding to the mechanism intended to be coupled to said female plug, which unique pin, in the correct situation for assembling the male plug (4) with respect to the female plug (1) in accordance with the intended codification, is situated opposite the empty complementary seating (9) of the female plug (1).

5. Female connector plug having multiple terminals according to claims 1 or 4, characterized in that the terminals (25) are housed inside cavities (22) independent of one another and separated by means of longitudinal partitions (23) extending as far as the lateral wall proper of the body, and through which the connecting cables have access to it, the identification numbers (26) of the various female sockets (2) and, consequently, of the various terminals (25) being also transversely aligned in correspondence with the alignments themselves determined by the aforementioned cavities (22) of these terminals (25).

6. Female connector plug having multiple terminals according to claims 1 or 4, characterized in that, also, in correspondence with the various cavities (22) corresponding to the different terminals (25), there exist holes (30) independent of the cavities (22) in question and forming access paths to the connection terminals (25) for the purpose of the introduction, if necessary, of a test pin of a measuring device, with the special feature that these holes (30) have dimensions such that they are capable of holding this test pin in a contact situation.
